# EUROPÄISCHE PATENTSCHRIFT

(11) **EP 2 697 452 B1**
(45) Veröffentlichungstag und Bekanntmachung des Hinweises auf die Patenterteilung: **18.11.2015**
(21) Anmeldenummer: 12713192.8
(22) Anmeldetag: 13.04.2012
(51) Int. Cl.: E04G 1/15

(54) **PLATTENARTIGES GEHBELAGELEMENT FÜR GERÜSTE**
PLATE-SHAPED WALKING COVERING ELEMENT FOR SCAFFOLDS
ÉLÉMENT DE PLANCHER EN FORME DE PLAQUE POUR DES ÉCHAFAUDAGES

(30) Priorität: 14.04.2011 EP 11162522
(43) Veröffentlichungstag der Anmeldung: 19.02.2014
(73) Patentinhaber: Polytech GmbH, 39100 Bolzano (IT)
(72) Erfinder: HOLLMANN, Niels, I-39031 Bruneck (IT)
(74) Vertreter: Klunker . Schmitt-Nilson . Hirsch
(86) Internationale Anmeldenummer: PCT/EP2012/056849
(87) Internationale Veröffentlichungsnummer: WO 2012/140241

(56) Entgegenhaltungen:
- EP-A1- 0 737 788
- WO-A1-96/23116
- DE-A1-102004 051 614
- US-A- 4 496 029
- US-A1- 2007 289 813

## Beschreibung

Gegenstand der Erfindung ist ein plattenartiges, im Wesentlichen rechteckiges Lastaufnahmeelement, welches dafür geeignet ist, als Gehbelagelement Bestandteil eines Gerüstes zu sein.

Gerüste werden im Bauwesen vielfältig eingesetzt. Ein besonders typisches Einsatzbeispiel ist ein außen an einer Gebäudewand aufgestelltes Gerüst, welches es Personen ermöglicht, in bestimmten Ebenen auf dem Gerüst zu stehen und von dort aus z. B. Arbeiten von außen an der Gebäudewand oder an den Fenstern des Gebäudes auszuführen. Ein weiteres Beispiel ist ein turmartiges Gerüst, welches man im Inneren eines Kirchenschiffs errichtet, um Arbeiten von innen her an der Kirchendecke ausführen zu können. Noch ein weiteres Beispiel ist ein Gerüst, welches man für die Herstellung eines Bauwerks einsetzt, z. B. um durch das Gerüst oben eine Schalung zum Betonieren eines Brückenbogens abzustützen. Bei nahezu allen Gerüsten benötigt man die Funktion, dass Personen in bestimmten Bereichen des Gerüsts stehen und sich dort durch Laufen weiterbewegen können. Zu diesem Zweck hat man plattenartige Gehbelagelemente, die man auf Auflageträger des Gerüsts auflegen kann.

Es ist bekannt, Holzbohlen, welche die Konfiguration eines dicken Bretts haben, in einfachen Fällen als Gehbelagelement in einem Gerüst einzusetzen. Zum Stand der Technik gehören ferner Gehbelagelemente aus Metall, die im Wesentlichen aus einer Metallplatte an der Nutzseite, Versteifungen entlang der Längsränder, und einer Ausbildung an den Querrändern derart, dass das Gehbelagelement an beiden Querenden jeweils auf einen Auflageträger des Gerüsts aufgelegt werden kann, bestehen.

Gehbelagelemente aus Metall sind aufwendig in der Herstellung und haben ein hohes Gewicht pro Flächeneinheit an Gehbelagelement-Fläche, typischerweise mehr als 25 kp/m².

Der Erfindung liegt die Aufgabe zugrunde, ein plattenartiges Lastaufnahmeelement verfügbar zu machen, welches weniger aufwendig in der Herstellung und pro Flächeneinheit deutlich leichter ist, verfügbar zu machen.

In Lösung dieser Aufgabe ist Gegenstand der Erfindung ein plattenartiges, im Wesentlichen rechteckiges Lastaufnahmeelement, welches dafür geeignet ist, als Gehbelagelement Bestandteil eines Gerüstes zu sein, aufweisend folgende Merkmale:
(a) einen Hauptkörper aus Kunststoff, welcher Hauptkörper eine erste Wand an der Nutzseite des Lastaufnahmeelements, eine davon beabstandete zweite Wand, sowie Verbindungswände im Zwischenbereich zwischen der ersten Wand und der zweiten Wand aufweist, wobei der Hauptkörper - wenn man in seiner Längsrichtung fortschreitet - im Wesentlichen einen gleichbleibenden Querschnitt hat; und
(b) ein erstes Kopfstück und ein zweites Kopfstück, die jeweils im Bereich eines Querendes des Hauptkörpers an diesem befestigt sind und jeweils an ihrer von dem Hauptkörper abgewandten Seite mindestens eine Auflagepratze besitzen,
   dadurch gekennzeichnet,
(c) dass das Lastaufnahmeelement mit mindestens einem Zuganker ausgestattet ist, der ein Metalldrahtseil ist oder aus nicht-metallischen Fasern aufgebaut ist und durch den die zwei Kopfstücke miteinander verbunden sowie an dem Hauptkörper befestigt sind.

Ein Gerüst-Gehbelagelement mit den vorstehenden Merkmalen (a) und (b) ist aus US 2007/289813 A1 bekannt.

Aus WO 96/23116 A1 ist Gerüst-Gehbelagelement bekannt, das aus einem recheckigen Rahmen aus Aluminiumprofilen und einer eingefügten Holzplanke aufgebaut ist. Die kürzeren Aluminiumprofile an den Querenden des Rahmens bilden zusammen mit weiteren Bauelementen jeweils ein Kopfstück des Gehbelagelements. Zwei massive Eisenstangen sind jeweils in einem Längskanal eines Längs-Aluminiumprofils angeordnet und führen jeweils an ihren beiden Enden durch die zwei Kopfstücke hindurch. Dort ist jeweils eine Mutter aufgeschraubt.

Das erfindungsgemäße Lastaufnahmeelement hat drei Hauptbestandteile, nämlich einen Hauptkörper, ein erstes Kopfstück und ein zweites Kopfstück. Der Hauptkörper ist aus Kunststoff in zweiwandiger Konfiguration. Aufgrund dieses Aufbaus ist das erfindungsgemäße Lastaufnahmeelement wesentlich leichter pro Flächeneinheit als die weiter oben angesprochenen, bekannten Gehbelagelemente; Gewichte von weniger als 15 kp/m² Lastaufnahmeelementfläche sind erreichbar, bei gezielten Bemühungen um Leichtbau sogar unter 13 kp/m². Das niedrige Gewicht hat sehr erhebliche Vorteile für die Praxis. Insbesondere kann eine Person nunmehr Lastaufnahmeelemente erheblich größerer Fläche allein hantieren; der Transport der Lastaufnahmeelemente zu der Baustelle, oder von Baustelle zu Baustelle, oder an der Baustelle zum jeweiligen Einbauort vereinfacht sich. Die Herstellungskosten des erfindungsgemäßen Lastaufnahmeelements sind erheblich niedriger als bei dem weiter oben beschriebenen Gehbelagelement aus Metall; dies hat in erster Linie damit zu tun, dass bei der Herstellung des erfindungsgemäßen Lastaufnahmeelements im Wesentlichen nur Bestandteile, die automatisiert hergestellt worden sind, per einfache Montage zusammengebaut werden.

Der Hauptkörper kann aus faserverstärktem Kunststoff gefertigt sein, was die Relation der Flächengröße zu Gewicht nochmals verbessert. Glasfasern; Carbonfasern; Kunststoff-Fasern wie Polyamid-Fasern, KEVLAR-Fasern (KEVLAR ist eine eingetragene Marke), ARAMID-Fasern (ARAMID ist eine eingetragene Marke); und Holzfasern sind günstige Fasern. Man kann mit relativ kurzen Fasern, typischerweise mit Längen unter 1 mm, zur Verstärkung des Kunststoffs arbeiten. Es ist günstig, wenn der Hauptkörper ein Extrusionsteil aus (faserverstärktem) Kunststoff ist. Dies führt zu niedrigen Herstellungskosten des Hauptkörpers.

Es ist günstig, wenn die zwei Kopfstücke aus Kunststoff sind. Man kann mit faserverstärktem Kunststoff arbeiten, wobei die Fasern typischerweise unter 1 mm lang sind und die im vorhergehenden Absatz genannten Fasern günstig sind.

Bei einer spezielleren Ausbildung besitzen die zwei Kopfstücke jeweils ein Hauptteil aus Kunststoff und mindestens eine an dem Hauptteil befestigte Auflagepratze aus Metall. Die zwei Kopfstücke sind in diesem Fall Verbundbauteile, bei denen die Werkstoffe Kunststoff und Metall jeweils dort eingesetzt sind, wo sie die ihnen innewohnenden Vorteile gut ausspielen können. Diese speziellere Ausbildung kann bei dem Lastaufnahmeelement gemäß dem Absatz "Gegenstand der Erfindung ist ein plattenartiges .... Lastaufnahmeelement ...", aber auch bei einer oder zugleich mehreren der vorstehend abgehandelten, spezielleren Ausbildungen, verwirklicht sein.

Man kann die Kopfstücke als Druckgussteile aus Metall oder als Spritzgussteile aus Kunststoff ausbilden. Wenn die Kopfstücke jeweils ein Hauptteil aus Kunststoff und mindestens eine Auflagepratze aus Metall besitzen, lässt sich der Hauptteil als, Kunststoff-Spritzgussteil ausführen. Spritzgussteile bzw. Druckgussteile lassen sich bei höheren Stückzahlen preisgünstig herstellen. Die in diesem Absatz angesprochenen, spezielleren Ausbildungen können bei dem Lastaufnahmeelement gemäß dem Absatz "in Lösung dieser Aufgabe ist Gegenstand der Erfindung ...", aber auch bei einer oder zugleich mehreren der vorstehend abgehandelten, spezielleren Ausbildungen, verwirklicht sein.

Bei einer spezielleren Ausbildung sind das erste Kopfstück und das zweite Kopfstück gleich ausgebildete Teile. Auch dies dient der rationellen Herstellung. Diese speziellere Ausbildung kann bei dem Lastaufnahmeelement gemäß dem Absatz "In Lösung dieser Aufgabe ist Gegenstand der Erfindung ...", aber auch bei einer oder zugleich mehreren der vorstehend abgehandelten, spezielleren Ausbildungen, verwirklicht sein.

Bei einer spezielleren Ausbildung erstrecken sich die Verbindungswände jeweils zwischen der ersten Wand und der zweiten Wand und sind in einem Rastermaß, d. h. sich wiederholender Distanz von Mitte Verbindungswand zu Mitte Verbindungswand, positioniert. Ein Rastermaß im Bereich 40 bis 70 mm ist günstig. Diese speziellere Ausbildung kann bei dem Lastaufnahmeelement gemäß dem Absatz "In Lösung dieser Aufgabe ist Gegenstand der Erfindung ...", aber auch bei einer oder zugleich mehreren der vorstehend abgehandelten, spezielleren Ausbildungen, verwirklicht sein.

Im Querschnitt des Lastaufnahmeelements gesehen, können die Verbindungswände rechtwinklig zu der ersten und der zweiten Wand verlaufen. In diesem Querschnitt gesehen können alternativ die Verbindungswände, alle oder ein Teil der Verbindungswände, schräg zu der ersten und der zweiten Wand verlaufen. Noch alternative Ausbildungen der Verbindungswände sind möglich, z. B. Y-förmige Ausbildung. Auch eine weitere Wand parallel zu der ersten Wand und der zweiten Wand ist möglich. Funktionell wichtig ist lediglich, dass die erste Wand und die zweite Wand durch Bestandteile des Hauptkörpers, die sich im Zwischenbereich zwischen der ersten Wand und der zweiten Wand befinden, miteinander verbunden sind und auf Abstand gehalten werden.

Bei einer spezielleren Ausbildung ist der Hauptkörper einschließlich der zwei Kopfstücke mindestens 200 cm lang, mindesten 30 cm breit, und mindestens 5 cm dick. Lastaufnahmeelemente mit einer Länge von 300 cm, einer Breite von 50 cm, und einer Dicke von 7 cm lassen sich ohne Weiteres herstellen. Diese speziellere Ausbildung kann bei dem Lastaufnahmeelement gemäß dem Absatz "In Lösung dieser Aufgabe ist Gegenstand der Erfindung ...", aber auch bei einer oder zugleich mehreren der vorstehend abgehandelten, spezielleren Ausbildungen, verwirklicht sein.

Bei einer spezielleren Ausbildung sind die zwei Kopfstücke jeweils an ihrer von dem Hauptkörper abgewandten Seite derart gestaltet, dass beim Kopfstück-an-Kopfstück aneinander Anschließen von zwei Lastaufnahmeelementen solche Auflagepratzen der zwei Lastaufnahmeelemente, die für ein Hintergreifen eines Auflageträgers des Gerüsts dimensioniert sind, nebeneinander Platz finden. Das Ausbildungsprinzip ist es, dass auf ein und demselben Auflageträger des Gerüsts sowohl Auflagepratzen des einen, von dort wegführenden Lastaufnahmeelements als auch Auflagepratzen des anderen, von dort wegführenden Lastaufnahmeelements Platz finden. Dieses Ausbildungsprinzip lässt sich derart verwirklichen, dass es gleichgültig ist, ob ein Nachbar-Lastaufnahmeelement mit einem ersten Kopfstück anschließend oder mit einem zweiten Kopfstück anschließend auf den Auflageträger aufgelegt wird. Diese speziellere Ausbildung kann bei dem Lastaufnahmeelement gemäß dem Absatz "In Lösung dieser Aufgabe ist Gegenstand der Erfindung ...", aber auch bei einer oder zugleich mehreren der vorstehend abgehandelten, spezielleren Ausbildungen, verwirklicht sein.

Bei einer spezielleren Ausbildung ragen das erste Kopfstück und das zweite Kopfstück jeweils mit Fortsätzen in Hohlräume des Hauptkörpers. Die Ausbildung kann so sein, dass bei mindestens einem der Hohlräume ein erster Kopfstück-Fortsatz, der von innen an der ersten Wand anliegt und durch ein mechanisches Verbindungselement mit der ersten Wand verbunden ist, und ein zweiter Kopfstück-Fortsatz, der von innen an der zweiten Wand anliegt und durch ein mechanisches Verbindungselement mit der zweiten Wand verbunden ist, vorhanden sind. Die in diesem Absatz angesprochenen, spezielleren Ausbildungen können bei dem Lastaufnahmeelement gemäß dem Absatz "In Lösung dieser Aufgabe ist Gegenstand der Erfindung ...", aber auch bei einer oder zugleich mehreren der vorstehend abgehandelten, spezielleren Ausbildungen, verwirklicht sein.

Bei einer spezielleren Ausbildung sind bei den zwei Kopfstücken jeweils mindestens eine erste Auflagepratze, die so dimensioniert und geformt ist, dass sie aufliegend auf einem Auflageträger des Gerüsts diesen hintergreift, sowie mindestens eine zweite Auflagepratze, die so dimensioniert und geformt ist, dass sie aufliegend auf dem Auflageträger des Gerüsts sich maximal bis zur Längsmittelebene des Auflageträgers erstreckt, vorhanden. Diese speziellere Ausbildung kann bei dem Lastaufnahmeelement gemäß dem Absatz "In Lösung dieser Aufgabe ist Gegenstand der Erfindung ...", aber auch bei einer oder zugleich mehreren der vorstehend abgehandelten, spezielleren Ausbildungen, verwirklicht sein.

Bei einer spezielleren Ausbildung steht die erste Wand im Bereich ihrer Längsränder über die erste Verbindungswand und die letzte Verbindungswand seitlich über und ist als Hohlkanal ausgebildet. Mit dem Längsrand-Überstand hoher Festigkeit kann das Lastaufnahmeelement auf Auflagerungen aufgelegt werden. Außerdem ergeben sich auf diese Weise zwei Griffleisten, welche die Bequemlichkeit beim Hantieren des Lastaufnahmeelements erhöhen. Bei einer weiteren spezielleren Ausbildung steht die zweite Wand im Bereich ihrer Längsränder über die erste Verbindungswand und über die letzte Verbindungswand seitlich über. Dies erhöht die Stoßbeständigkeit des Lastaufnahmeelements in diesem Bereich und schafft zwei Griffleisten für bequemes Hantieren mit dem Lastaufnahmeelement. Die in diesem Absatz angeführten, spezielleren Ausbildungen können bei dem Lastaufnahmeelement gemäß dem Absatz "In Lösung dieser Aufgabe ist Gegenstand der Erfindung ...", aber auch bei einer oder zugleich mehreren der vorstehend abgehandelten, spezielleren Ausbildungen, verwirklicht sein.

Bei einer spezielleren Ausbildung besitzt die erste Wand an ihrer äußeren Oberfläche eine Vielzahl von Erhebungen zur Erhöhung der Rutschsicherheit für auf dem Lastaufnahmeelement laufende Personen. Die Erhebungen können über praktisch die gesamte äußere Oberfläche der ersten Wand verteilt sein. Herstellungstechnisch ist es günstig, wenn man zur Erzeugung der Erhebungen von Längsstegen an der äußeren Oberfläche der ersten Wand ausgeht und die Längsstege durch Querfräsungen in die Einzelerhebungen unterteilt. Die Längsstege können mitextrudiert werden. Die in diesem Absatz angeführten, spezielleren Ausbildungen können bei dem Lastaufnahmeelement gemäß dem Absatz "In Lösung dieser Aufgabe ist Gegenstand der Erfindung ...", aber auch bei einer oder zugleich mehreren der vorstehend abgehandelten, spezielleren Ausbildungen, verwirklicht sein.

In der vorangehenden Beschreibung ist an mehreren Stellen von Auflageträgern des Gerüsts für die erfindungsgemäßen Lastaufnahmeelemente gesprochen worden. Hierbei handelt es sich im Normalfall um Auflageträger, die quer zur Längserstreckung der Lastaufnahmeelemente verlaufen. Die Auflageträger können einen rechteckigen Querschnitt oder einen rechteckigen Hohlquerschnitt haben.

Geeignete Kunststoffe, aus denen sich der Hauptkörper und die Kopfstücke herstellen lassen, sind dem Fachmann geläufig. Als ein Beispiel unter mehreren möglichen wird hier Polypropylen genannt. Für die Faserverstärkung können - als ein Beispiel unter mehreren möglichen genannt - Glasfasern eingesetzt werden.
Die zwei Kopfstücke sind durch mindestens einen Zuganker, der ein Metalldrahtseil ist oder aus nicht-metallischen Fasern aufgebaut ist, miteinander verbunden und an dem Hauptkörper befestigt. Es wird betont, dass die am Anfang dieses Absatzes verwendete Formulierung nicht bedeutet, dass der mindestens eine Zuganker zwingend das einzige Mittel zur Befestigung der Kopfstücke an dem Hauptkörper ist. Außer dem Zuganker bzw. den Zugankern können noch weitere Befestigungsmittel zur Befestigung der Kopfstücke an dem Hauptkörper vorhanden sein.

Der mindestens eine Zuganker kann ein Glasfaserstrang, ein Kohlefaserstrang oder ein Polymerfaserstrang sein, wobei insbesondere Stränge aus Polyamid-Fasern, aus ARAMID-Fasern (ARAMID ist eine eingetragene Marke) und KEVLAR-Fasern (KEVLAR ist eine eingetragene Marke) genannt werden.

Der mindestens eine Zuganker kann an seinen beiden Endbereichen das erste Kopfstück bzw. das zweite Kopfstück durchsetzen und auf der dem Hauptkörper abgewandten Seite des betreffenden Kopfstücks mit einer derartigen "Vergrößerung" ausgestattet sein, dass der betreffende Endbereich auf der dem Hauptkörper abgewandten Seite des betreffenden Kopfstücks gegen Herausziehen in Richtung zu dem Hauptkörper gesichert ist. Gute Arten der Ausbildung einer derartigen "Vergrößerung" sind eine aufgeschraubte Mutter ggf. mit Unterlegscheibe, und ein Verdickungselement, welches z. B. durch Anlöten, Anklemmen, Anschweißen, Ankleben an dem Endbereich des Zugankers befestigt ist.

Der mindestens eine Zuganker kann in einem Längs-Hohlkanal oder in einem mindestens einseitig offenen Längskanal des Hauptkörpers aufgenommen sein. Auf diese Weise ist er gut geschützt und optisch unauffällig integriert. Außerdem wird hierdurch verhindert, dass bei Durchbiegung des Lastaufnahmeelements bzw. des Hauptkörpers des Lastaufnahmeelements der im Wesentlichen in der Höhenpositionierung der zweiten Wand positionierte Zuganker bzw. die im Wesentlichen in der Höhenpositionierung der zweiten Wand positionierten Zuganker entsprechend einer Sehne des bogenförmig durchgebogenen Lastaufnahmeelements verlaufen; diese Zuganker werden in den bogenförmigen Verlauf gezwungen.

Im Querschnitt des Hauptkörpers betrachtet, können mehrere Zuganker, die im Wesentlichen in der Höhenpositionierung der zweiten Wand positioniert sind, sowie mindestens ein Zuganker, der in Relation zu den soeben genannten Zugankern in höherer Position positioniert ist, vorhanden sein. Im Wesentlichen in der Höhenpositionierung der zweiten Wand herrschen bei Belastung des Lastaufnahmeelements die größten Zugkräfte, an deren Übertragung sich auf diese Weise die dortigen Zuganker optimal beteiligen. Der mindestens eine, in höherer Position positionierte Zuganker sorgt dafür, dass die Kopfstücke in räumlicher Verteilung, also nicht nur im Wesentlichen in einer einzigen Ebene, miteinander verbunden sind.

Die zwei Kopfstücke können Metallteile sein. Die zwei Kopfstücke können aus abgekantetem Metall-Flachmaterial aufgebaut sein. Die letztgenannte Konstruktion ergibt eine leichte und kostengünstige Herstellbarkeit sowie ein gutes Verhältnis von Festigkeit zu Materialeinsatz.

Das erste Kopfstück und das zweite Kopfstück können jeweils einen Auflagebereich besitzen, auf dem ein unterseitiger End-Randbereich des Hauptkörpers abgestützt ist. Dies ergibt gute Voraussetzungen für die Abtragung der auf den Hauptkörper kommenden Vertikallasten über die Kopfstücke.

Das erste Kopfstück und das zweite Kopfstück kann jeweils ein Sicherheits-Hakenelement aufweisen, das von der Nutzseite des Hauptkörpers her handhabbar ist, wobei ein Teil des Sicherheits-Hakenelements im abgesenkten Zustand zum Untergreifen eines Trägers des Gerüstes vorragt und im angehobenen Zustand die Vorragung zur Freigabe der Trägeruntergreifung verringert ist. Im abgesenkten Zustand stellt das Hakenelement eine Sicherung gegen eine unerwünschte Aufwärtsbewegung des betreffenden Endbereichs des Lastaufnahmeelements relativ zu dem dortigen Träger des Gerüstes dar.

Weitere Gegenstand der Erfindung ist eine Lastaufnahmetafel, die mehrere Lastaufnahmeelemente der in der vorliegenden Anmeldung offenbarten Konstruktion nebeneinander enthält, wobei ein erstes Kopfstück, das an Querenden von mindestens zwei Hauptkörpern befestigt ist, und ein zweites Kopfstück, das an den entgegengesetzten Querenden der mindestens zwei Hauptkörper befestigt ist, vorhanden sind. Auf diese Weise werden mehrere, nebeneinander befindliche Lastaufnahmeelemente durch die zwei Kopfstücke zu einer breiteren Lastaüfnahmetafel verbunden.

Die Erfindung und speziellere Ausbildungen der Erfindung werden nachfolgend anhand von zeichnerisch dargestellten Ausführungsbeispielen noch näher erläutert. Es zeigt:
- Fig. 1: eine perspektivische Explosionsdarstellung von vier Lastaufnahmeelementen, die jeweils nur mit einem Teil ihrer Länge gezeigt sind;
- Fig. 2 und 3: zwei perspektivische Darstellungen in unterschiedlichen Blickrichtungen eines Kopfstücks, wie es auch in Fig. 1 abgebildet ist, aber hier in größerem Maßstab;
- Fig. 4: in perspektivischer Darstellung ein anders ausgebildetes Kopfstück;
- Fig. 5: in perspektivischer Darstellung ein wiederum anders ausgebildetes Kopfstück;
- Fig. 6: in perspektivischer Darstellung, gesehen von schräg oben, ein Lastaufnahmeelement in anderer Ausführung, wobei die Ausführungsform mit massiven Metallstangen als Zugankern - im Gegensatz zu den dort auch angesprochenen Alternativen - nicht unter den Anspruch 1 fällt;
- Fig. 7: einen Teil des Lastaufnahmeelements von Fig. 6, in perspektivischer Explosionsdarstellung, gesehen von schräg oben;
- Fig. 8: einen Teil des Lastaufnahmeelements von Fig. 6 in perspektivischer Explosionsdarstellung, gesehen von schräg unten;
- Fig. 9: in perspektivischer Darstellung, gesehen von schräg oben, eine Lastaufnahmetafel, die aus mehreren Hauptkörpern von Lastaufnahmeelementen gemäß Fig. 6 und zwei für die Hauptkörper gemeinsamen Kopfstücken zusammengesetzt ist; und
- Fig. 10: eine perspektivische Explosionsdarstellung, gesehen von schräg oben, der Lastaufnahmetafel von Fig 9.

Zunächst wird die Aufmerksamkeit auf den rechts-oben befindlichen Teil der Fig. 1 gelenkt, wo ein Teil eines Lastaufnahmeelements 2 in perspektivischer Explosionsdarstellung zu sehen ist.

Die Hauptbestandteile des Lastaufnahmeelements 2 sind ein langgestreckter Hauptkörper 4 und zwei untereinander gleiche Kopfstücke 6 (von denen in Fig. 1 nur eines zu sehen ist). Der Hauptkörper 4 ist sehr erheblich länger als in Fig. 1 gezeichnet; der Hauptkörper 4 ist sozusagen rechts oben abgeschnitten. Um ein Bild von den tatsächlichen Abmessungen zu geben, wird angegeben, dass bei dem gezeichneten Ausführungsbeispiel die Breite B des Hauptkörpers 25 cm beträgt, die Länge L des Hauptkörpers 300 cm beträgt, und die Dicke D des Hauptkörpers 7 cm beträgt. Die in Fig. 1 abgebildete Oberseite des betreffenden Lastaufnahmeelements bildet dessen Nutzseite.

Beim Blick auf das linke-untere Stirnende des Hauptkörper 4 sieht man dessen Querschnittsgestalt und dessen Aufbau sehr anschaulich. Der Hauptkörper 4 besitzt oben in Fig. 1 eine erste Wand 8, unten in Fig. 1 eine zweite Wand 10, und insgesamt fünf Verbindungswände 12 zwischen der ersten Wand 8 und der zweiten Wand 10. Im weiter unten noch genauer zu beschreibenden Gebrauchszustand des Lastaufnahmeelements 2 liegen die erste Wand 8 und die zweite Wand 10 horizontal und stehen die Verbindungswände 12 jeweils vertikal. Es wird darauf hingewiesen, dass die Verbindungswände 12 nicht zwingend rechtwinklig zu der ersten Wand 8 und der zweiten Wand 10 ausgerichtet sein müssen und nicht zwingend jede Verbindungswand 12 von der ersten Wand 8 zu der zweiten Wand 10 führen muss. So sind z. B. Schrägstellungen der Verbindungswände 12, Y-förmige Ausbildung der Verbindungswände 12, und eine weitere Wand parallel zur ersten Wand 8 und zur zweiten Wand 10 möglich. Funktionell wichtig ist lediglich, dass die erste Wand 8 und die zweite Wand 10 durch Bestandteile des Hauptkörpers 4, die sich im Zwischenbereich zu der ersten Wand 8 und der zweiten Wand 10 befinden, miteinander verbunden sind und auf Abstand gehalten werden.

Die erste Wand 8 hat sowohl am linken Rand als auch am rechten Rand des Hauptkörpers 4 jeweils einen seitlichen Überstand 14 von z. B. 2,3 cm Breite. Jeder Überstand 14 hat einen Querschnitt in Form eines hohlen, liegenden Rechtecks. Die Funktionen der zwei Überstände 14 werden weiter unten noch genauer beschrieben.

Die zweite Wand 10 hat sowohl am linken als auch am rechten Rand des Hauptkörpers 4 einen Überstand 16, der wesentlich weniger breit als der Überstand 14 ist. Die Funktionen der zwei Überstände 16 werden weiter unten noch genauer beschrieben. Die Verbindungswand 12 ganz links-oben in dem betrachteten Teil der Fig. 1 wird als erste Verbindungswand 12a bezeichnet, die Verbindungswand 12 ganz rechts-unten in dem betrachteten Teil der Fig. 1 wird als letzte Verbindungswand 12b bezeichnet.

An der in Fig. 1 oberen Oberfläche der ersten Wand 8 besitzt die erste Wand 8 eine Vielzahl von gleichmäßig über diese Oberfläche verteilten Erhebungen 18. Um die Form der Erhebungen 18 zu beschreiben, kann man sich am einfachsten die Art vor Augen halten, wie sie hergestellt worden sind. Bei der Formgebung des Hauptkörpers 4 sind an der genannten Oberfläche - bei diesem Ausführungsbeispiel - insgesamt zwölf längsverlaufende, erhabene Stege 20 relativ niedriger Höhe angeformt worden. In einem späteren Bearbeitungsschritt sind dann quer zu der Hauptkörper-Längsrichtung verlaufende, voneinander beabstandete "Schneisen" in die Stegreihe gefräst worden, wobei die Fräsungstiefe derart war, dass gerade die Stegteile abgefräst wurden, aber nicht in die eigentliche Oberseite der ersten Wand 8 hinein gefräst wurde. Die Erhebungen 18 dienen der Erhöhung der Rutschsicherheit für auf dem Lastaufnahmeelement 2 laufende Personen.

Für die Beschreibung eines Kopfstücks 6 betrachtet man am besten sowohl den rechts-oben in Fig. 1 befindlichen Teil der Fig. 1, wo man (von schräg oben) auf die Vorderseite des Kopfstücks 6 blickt, als auch den rechts-unten in Fig. 1 befindlichen Teil der Fig. 1, wo man (von schräg oben) auf die Rückseite des Kopfstücks 6 blickt. Vereinfacht ausgedrückt hat das Kopfstück 6 einen Zentralbereich 22, der - grob gesprochen - plattenförmig ist, wobei die "Ebene" des plattenartigen Bereichs 22 rechtwinklig sowohl zur Ebene der ersten Wand 8 als auch zu den Ebenen der Verbindungswände 12 liegt. Wenn das Kopfstück 6 mit dem Hauptkörper 4 zusammengebaut ist, verschließt der plattenartige Bereich 22 die Enden der vier Hohlräume, die im Hauptkörper 4 durch die erste Wand 8, die zweite Wand 10 und die fünf Verbindungswände 12 gebildet sind.

Das Kopfstück 6 hat insgesamt zwei Bestandteile, nämlich einen Hauptteil 24 aus Kunststoff und eine Klammer 26 aus abgekantetem, kräftigen Metallblech. Die Klammer 26 ist mittels zweier Nieten 28 an dem Hauptkörper 24 des Kopfstücks 6 befestigt.

Das Hauptteil 24 des Kopfstücks 6 besitzt an seiner Vorderseite zwei äußere Auflagepratzen 30a, die links außen bzw. rechts außen gleichauf mit dem plattenförmigen Bereich 22 enden und zwischen sich einen Freiraum 32 lassen. Im zusammengebauten Zustand nimmt der Freiraum 32 einen Teil der Klammer 26 auf. Die Auflagepratzen 30 erstrecken sich gleichsam in Verlängerung der ersten Wand 8 in Längsrichtung des Lastaufnahmeelements 2 und haben - bei diesem Ausführungsbeispiel - ein Vorragemaß V von 2,3 cm relativ zu der Vorderseite des plattenförmigen Bereichs 22. Die äußeren Pratzen 30a sind - mit Ausnahme ihrer äußeren wandartigen Umgrenzung - in eine Reihe vertikal verlaufender, beabstandeter Wände aufgegliedert.

Das Kopfstück 6 hat auf seiner dem Hauptkörper 4 zugewandten Rückseite insgesamt acht Fortsätze 34, nämlich vier obere Fortsätze 34 in einer Reihe nebeneinander und vier untere Fortsätze 34 in einer Reihe nebeneinander. Die in Richtung der Dicke D des Hauptkörpers 4 gemessene Dicke der Fortsätze 34 ist z. B. in etwa gleich groß wie die Dicke der ersten Wand 8 und der zweiten Wand 10. In Draufsicht von oben sind die Fortsätze - grob gesprochen - dreieckig mit abgerundeter, dem Hauptkörper 4 zugewandter Spitze. Die oberen Oberflächen der oberen Vorsprünge 34 und die unteren Oberflächen der unteren Vorsprünge 34 haben einen Abstand A voneinander, der dem lichten Abstand zwischen der ersten Wand 8 und der zweiten Wand 10 entspricht. An ihrer Basis sind die Fortsätze 34 - in Breitenrichtung des Hauptkörpers 4 bzw. des Lastaufnahmeelements 2 gemessen - so breit, wie es dem lichten Abstand zwischen jeweils zwei benachbarten Verbindungswänden 12 entspricht. Somit lassen sich die Vorsprünge 34 bzw. Vorsprungs-Paare jeweils passgenau in einen der vier Hohlräume einschieben, die von der ersten Wand 8, der zweiten Wand 10 und den Verbindungswänden 12 gebildet sind, bis die Rückseite des plattenförmigen Bereichs 22 gegen das Stirnende des Hauptkörpers 4 anstößt. Außerdem sieht man, besonders deutlich in Fig. 2 und 3, jeweils in demjenigen Bereich der Rückseite des Kopfstücks 6, der beim Zusammenschieben von Kopfstück 6 und Hauptkörper 4 gegen das Stirnende einer Zwischenwand 12 kommt, ein Paar von Wänden 60. Die zwei Wände 60 jedes Paars haben einen lichten Abstand voneinander, welcher der Dicke der betreffenden Verbindungswand 12 entspricht, und verlaufen in Dickenrichtung D, und ragen von der Rückseite des plattenförmigen Bereichs 22 fort.

Jeder Fortsatz 34 hat eine in Dickenrichtung D des Hauptkörpers 4 bzw. des Lastaufnahmeelements 2 verlaufende Öffnung. Die erste Wand 8 hat an hierzu passender Stelle vier Öffnungen 36, ebenso die zweite Wand 10. Es sind insgesamt vier Nieten 38 vorgesehen, die in zusammengebautem Zustand jeweils - von oben nach unten - durch eine Öffnung 38 in der ersten Wand 8, durch die zwei Öffnungen 36 des betreffenden Paars von Fortsätzen 34, und durch eine Öffnung 36 in der zweiten Wand 10 führen. Durch diese vier Nieten 38 ist das Kopfstück 6 fest mit dem Hauptkörper 4 verbunden. Außerdem besteht aufgrund der beschriebenen Geometrie eine bidirektionale formschlüssige Festlegung in Dickenrichtung D und eine bidirektionale, formschlüssige Festlegung in Breitenrichtung B. Statt der vier Nieten 38 könnten auch acht Nieten vorgesehen sein, vier davon zugeordnet der ersten Wand 8 und den vier dortigen Fortsätzen 34 sowie die vier anderen zugeordnet der zweiten Wand 10 und den vier dortigen Fortsätzen 34.

Sowohl an der linken als auch an der rechten Seite ist der plattenartige Bereich 22, in seinem oberen Endbereich, in Breitenrichtung B nach links und nach rechts verlängert; und von dort ragt jeweils ein äußerer Fortsatz 40 in Richtung zu dem Hauptkörper 4. Beim Zusammenbau des Kopfstücks 6 mit dem Hauptkörper 4 gelangen die zwei äußeren Fortsätze 40 passgenau in den jeweiligen, weiter oben angesprochenen Hohlkanal im jeweiligen seitlichen Überstand 14 der ersten Wand 8 und verschließen den Hohlkanal.

Die Klammer 26 hat, wenn man sie in Richtung der Breite B betrachtet, die Form eines nach unten offenen U, wobei der an den plattenartigen Bereich 22 anliegende Schenkel 42 des U in Dickenrichtung D länger ist als der andere Schenkel 44 (genauer gesagt: die zwei anderen Schenkel) des U. Der längere Schenkel 42 ist in Breitenrichtung B durchgehend. An ihrer Basis 45 und am kürzeren Schenkel 44 des U besitzt die Klammer 26 in Folge entsprechender Ausstanzungen zwei voneinander beabstandete, innere Auflagepratzen 30b, die - in Breitenrichtung B gemessen - jeweils etwas weniger als ein Viertel der Breite des längeren Schenkels 42 haben. Die Pratzen 30b sind nicht symmetrisch zur Mittelebene des längeren Schenkels 42 positioniert. Wenn man im rechten-oberen Teil der Fig. 1 auf die Vorderseite der Klammer 26 sieht, kommt links am Beginn des längeren Schenkels 42 beginnend zunächst ein Freiraum 46, dann eine Pratze 30b, dann wieder ein Freiraum 46, und dann wieder eine Pratze 30b. Der Sinn dieser asymmetrischen Positionierung der Klammer-Pratzen 30b besteht darin, dass - gleichsam in Verlängerung des beschriebenen Lastaufnahmeelements 2 nach links-unten in Fig. 1 anschließend - ein weiteres Lastaufnahmeelement 2 mit seinem dortigen Kopfstück 6 angeschlossen werden kann, wobei die Klammer-Pratzen 30b des anschließenden Lastaufnahmeelements 2 in die angesprochenen Freiräume 46 gelangen. Dies gilt unabhängig davon, mit welchem seiner zwei Kopfstücke 6 das nächste Lastaufnahmeelement 2 angeschlossen wird.

Das im oberen-rechten Teilbereich der Fig. 1 in einem relativ kleinen Teil seiner Länge L gezeichnete Lastaufnahmeelement 2 besitzt an seinem nicht gezeichneten Querende (rechts-oben außerhalb des Zeichnungsblatts) ein zweites Kopfstück 6, welches gleich dem beschriebenen und gezeichneten Kopfstück 6 ausgebildet und gleichsam um 180° gedreht an dem dortigen Querende montiert ist.

Der Hauptkörper 4 ist ein Kunststoffteil. Bei dem gezeichneten und beschriebenen Ausführungsbeispiel ist der Hauptkörper 4 ein Extrusionsteil aus faserverstärktem Kunststoff. Wenn man sich in Längsrichtung L entlang des Hauptkörpers 4 bewegt, hat der Hauptkörper 4 einen gleichbleibenden Querschnitt, so dass er problemlos durch Extrusion von Kunststoff durch eine Extrusionsdüse hergestellt werden kann. Die Regel "gleichbleibender Querschnitt" wird lediglich bei den durch nachträgliche Bearbeitung erzeugten Merkmalen durchbrochen, d. h. den Querschneisen durch die Erhebungsreihen 20 und den Öffnungen 36 für die Nieten 38. Es wird betont, dass der Einsatz von Nieten 38 nicht zwingend ist. Es gibt alternative, mechanische Befestigungsmittel, z. B. Bolzen mit verdicktem Kopf, Schrauben, etc. Das gleiche gilt für die im Zusammenhang mit der Befestigung der Klammer 26 an dem Hauptteil 24 des Kopfstücks 6 beschriebenen Nieten 28.

Das Hauptteil 24 des Kopfstücks 6 ist bei dem vorliegenden Ausführungsbeispiel ein Spritzgussteil aus Kunststoff, günstigerweise aus faserverstärktem Kunststoff. Statt eine Metallklammer 26 vorzusehen, die an dem Hauptteil 24 befestigt ist, könnte man auch alle vier Auflagepratzen 30 integral aus Kunststoff an dem Kopfstück 6 vorsehen. Eine weitere Alternative ist es, das Kopfstück 6 insgesamt aus Metall zu fertigen, z. B. als Druckgussteil.

Außer dem bisher im Detail beschriebenen Lastaufnahmeelement 2 (welches vom Zentrum der Fig. 1 aus nach rechts-oben führt) zeigt Fig. 1 noch drei weitere Lastaufnahmeelemente 2, die ebenfalls jeweils nach einem recht kurzen Stück ihrer Gesamtlänge L gerade abgeschnitten sind. Konkret gibt es ein zweites Lastaufnahmeelement 2a, welches mit seiner Länge L parallel zu dem detailliert beschriebenen, ersten Lastaufnahmeelement 2 positioniert ist. Konkret gibt es ferner ein drittes Lastaufnahmeelement 2b, welches vom Zentrum der Fig. 1 nach rechts-unten führt, also mit seiner Länge L rechtwinklig zu der Länge L des detailliert beschriebenen, ersten Lastaufnahmeelements 2 verläuft. Konkret gibt es schließlich ein viertes Lastaufnahmeelement 2c, welches mit seiner Längsausrichtung rechtwinklig anschließend an das zweite Lastaufnahmeelement 2a nach links-oben in Fig. 1 führt.

In Fig. 1 ist ferner ein kleiner Teilbereich eines Gerüsts 50 eingezeichnet. Wenn man sich für einen Moment das dritte Lastaufnahmeelement 2b und das vierte Lastaufnahmeelement 2c wegdenkt, dann kann das Gerüst 50 z. B. außen vor einer Gebäudewand errichtet sein, wobei das erste Lastaufnahmeelement 2 und das zweite Lästaufnahmeelement 2a mit ihrer Längserstreckung L parallel zu der Hauswand verlaufen. Man sieht zwei vertikale Stützen 52 des Gerüsts 50, von denen - bei dem angesprochenen Hauswand-Beis,piel - eine Stütze relativ nahe an der Hauswand steht und die andere Stütze 52 bei dem vorliegenden Ausführungsbeispiel etwa 50 cm weiter entfernt von der Hauswand steht.

Zwischen den zwei gezeichneten, vertikalen Stützen 52 erstreckt sich ein Querträger 54 mit rechteckigem Hohlquerschnitt, der an den zwei Stützen 52 befestigt ist. Parallel zur Hauswand sind Längsträger 56 positioniert, die ebenfalls einen hohlen Rechteckquerschnitt haben und an dem Stützen 52 befestigt sind. Ein erster Satz von Längsträgern 56 befindet sich relativ in der Nähe der Hauswand, wohingegen sich der andere Satz von Längsträgern 56 - bei dem vorliegenden Ausführungsbeispiel - etwa 50 cm weiter weg von der Hauswand befindet.

Der in Fig. 1 eingezeichnete Querträger 54 dient als Auflageträger für jeweils ein Querende von insgesamt vier Lastaufnahmeelementen, wobei zwei davon das eingezeichnete erste Lastaufnahmeelement 2 und das zweite eingezeichnete Lastaufnahmeelement 2a sind. Die zwei anderen Lastaufnahmeelemente schließen mit jeweils fluchtender Längsrichtung L nach links-unten in Fig. 1 an. Die Querträger 54 und die Längsträger 56 des Gerüsts 50 verlaufen horizontal. Der jeweilige Querträger 54 hat eine Breite b (die in Längserstreckungsrichtung L der Lastaufnahmeelemente 2 und 2a gemessen ist), und der jeweilige Längsträger 56 hat eine Breite b (die jeweils in Breitenrichtung B der Lastaufnahmeelemente 2 und 2a gemessen ist). Bei dem vorliegenden Ausführungsbeispiel beträgt die Breite b 5 cm.

Die zwei äußeren Auflagepratzen 30a, die integral mit dem Hauptteil 24 des betrachteten Kopfstücks 6 sind, haben ein Vorragemaß V, das etwa weniger als halb so groß wie die Trägerbreite b ist. Die zwei inneren Auflagepratzen 30b, die Bestandteil der Klammer 26 sind, haben zwischen dem längeren Schenkel 42 und dem betreffenden kürzeren Schenkel 44 einen lichten Abstand, der etwas größer als die Trägerbreite b ist.

Bei dem zweiten Lastaufnahmeelement 2a sieht man den aufgelagerten Zustand, in dem die äußeren Auflagepratzen 30a mit ihrer Unterseite und die zwei inneren Auflagepratzen 30b jeweils mit der Unterseite ihres Basisschenkels 45 auf der Oberseite des Querträgers 54 aufliegen. Auf die Freiräume 46 in Fig. 1 links neben der linken inneren Pratze 30b sowie zwischen den zwei inneren Pratzen 30b der Klammer 26 wird hingewiesen. Dort hinein passen die zwei inneren Pratzen 30b des in Verlängerung des zweiten Lastaufnahmeelements 2a nach links-unten anschließenden, nächsten Lastaufnahmeelements. Da die äußeren Auflagepratzen 30a nur etwas weniger als die Hälfte der Trägerbreite b vorragen, können dort problemlos die äußeren Auflagepratzen 30a des nächsten Lastaufnahmeelements angeschlossen werden.

Man sieht, dass die zwei inneren Pratzen 30b - wegen der Abbiegung in den jeweils kürzeren Schenkel 44 hinein - Längskräfte in Richtung der Längserstreckung L zwischen dem Querträger 54 und dem betreffenden Lastaufnahmeelement 2 übertragen können. Mit anderen Worten, die inneren Pratzen 30b der betreffenden Klammer 26 sichern das Lastaufnahmeelement 2 gegen Abrutschen von dem Querträger 54 in Längserstreckungsrichtung L. Wenn z. B. ein Mensch irgendwo auf dem Lastaufnahmeelement 2 steht oder irgendwo ein Gegenstand auf dem Lastaufnahmeelement 2 abgestellt ist, dann werden die hieraus (und aus dem Eigengewicht des Lastaufnahmeelements 2) resultierenden Vertikalkräfte über die zwei Kopfstücke 6 an den Querenden des betreffenden Lastaufnahmeelements 2 in die betreffenden zwei Querträger 54 abgeleitet. Die Auslegung kann entweder so sein, dass jeweils nur die zwei äußeren Pratzen 30a Vertikalkräfte übertragen (und jeweils die Basis 45 der inneren Pratzen 30b sich gleichsam mit kleinem Abstand oberhalb der Oberseite des Querträgers 54 befinden), oder dass alle vier Pratzen 30a und 30b auf der Oberseite des Querträgers 54 aufliegen und an der Übertragung der Vertikalkräfte beteiligt sind. Aus Sicherheitsgründen ist die Auslegung so, dass selbst die inneren Pratzen 30b allein alle vorkommenden Vertikalkräfte übertragen können, also das Lastaufnahmeelement 2 selbst bei weggebrochenen, äußeren Pratzen 30a noch funktionstüchtig und sicher ist.

Wenn das detailliert beschriebene, erste Lastaufnahmeelement 2 fertig zusammengebaut und in seiner Betriebsposition auf bzw. in dem Gerüst 50 positioniert ist, liegen die Pratzen 30 der zwei Kopfstücke 6 auf zwei Querträgern 54 auf. Außerdem liegt der Überstand 14 mit seiner Unterseite auf etwas weniger als der halben Breite b eines Längsträgers 56 auf. Da der Abstand zwischen zwei Längsträgern 56 durch zwei parallel liegende Lastaufnahmeelemente 2 überbrückt ist, liegt der andere Überstand 14 nicht auf einem Längsträger 56 auf.

Die Abstände 14 der ersten Wand 8 haben also zum Einen die Funktion, der Auflage auf einem Träger des Gerüsts 50 zu dienen. Zum Anderen sind durch die Überstände 14 jeweils eine Griffleiste, eine Versteifung des Lastaufnahmeelements 2, und Schutz gegen Kantenbeschädigung erreicht. Die drei letztgenannten Effekte werden auch mit den schmaleren Überständen 16 der zweiten Wand 10 erreicht.

Aufgrund der gezeichneten und beschriebenen Konstruktion der Kopfstücke 6 ist es problemlos möglich, zwei Lastaufnahmeelemente "über Eck anschließend" bzw. unter rechtwinkliger Änderung der Längserstreckungsrichtungen L aneinander anzuschließen, wie links-oben in Fig. 1 gezeichnet. Die Klammer 26 des vierten Lastaufnahmeelements 2c nimmt mit ihrer Basis 45 oberhalb des betreffenden Längsträgers 56 nur einen Teil derjenigen Höhe ein, welche von den äußeren Pratzen 30a eingenommen wird. Infolgedessen kann der seitliche Überstand 14 des rechtwinklig angeschlossenen, zweiten Lastaufnahmeelements 2a einfach oben auf die Basen 45 der zwei Pratzen 30b der Klammer 26 aufgelegt werden. In Richtung der Breite b des Längsträgers 56 gibt es sowieso kein Problem, weil die äußeren Pratzen 30a des vierten Lastaufnahmeelements 2c nur etwas weniger als die halbe Breite b einnehmen, so dass die andere Hälfte der Breite b für den seitlichen Überstand 14 des zweiten Lastaufnahmeelements 2a zur Verfügung steht.

Es wird betont, dass die beschriebene Breite B von 25 cm nur ein Ausführungsbeispiel ist. Das erfindungsgemäße Lastaufnahmeelement 2 kann problemlos in größerer Breite B gefertigt werden, insbesondere in einer Breite B von 50 cm. In diesem Fall gibt es insgesamt neun parallel verlaufende Hohlräume und zehn Verbindungswände 12. Ein derartiges Lastaufnahmeelement 2 wiegt selbst bei einer Länge von 300 cm noch unter 20 kp, so dass es von einem Mann hantiert werden kann.

Auch die Zahl der Pratzen 30 pro Kopfstück 6 des Lastaufnahmeelements 2 kann in sinnvollen Grenzen frei gewählt werden; zwei Pratzen 30a am Hauptteil 24 des Kopfstücks 6 und zwei Pratzen 30b an der Klammer 26 waren ein Ausführungsbeispiel. Insbesondere bei einem breiteren Lastaufnahmeelement 2 könnte man jeweils eine größere Anzahl vorsehen und/oder mit breiteren Pratzen 30 arbeiten.

Bei Betrachtung der Fig. 1 ist leicht vorstellbar, dass man statt der beschriebenen Befestigung der zwei Kopfstücke 6 an dem Hauptkörper 4 auch eine alternative Art der Verbindung dieser drei Bestandteile des Lastaufnahmeelements 2 vorsehen kann. Man könnte zwei oder mehr Zuganker, z.B. in Form von langen, relativ dünnen Stangen benutzen, die an einem Ende einen Schraubkopf oder ein Gewinde mit Mutter haben und an dem anderen Ende ein Gewinde mit Mutter haben. Diese Zuganker könnte man jeweils durch einen der Hohlräume des Hauptkörpers 4 sowie durch die plattenartigen Bereiche 22 der zwei Kopfstücke 6 führen und dann durch die Schraubenköpfe bzw. Muttern diese drei Bestandteile zusammenziehen und dadurch miteinander verbinden. Die Zuganker würde man sinnvollerweise mehr im unteren Bereich des Lastaufnahmeelements 2 positionieren, wo sie an der Aufnahme der Zugkräfte im Lastaufnahmeelement 2 beteiligt sind.

Fig. 4 und 5 zeigen zwei Möglichkeiten, wie man Kopfstücke 6 einfache gestalten und leichter herstellbar machen kann, als es die Kopfstücke 6 gemäß Fig. 1, 2, 3 waren. Sowohl beim Ausführungsbeispiel von Fig. 4 als auch bei dem Ausführungsbeispiel von Fig. 5 ist das jeweils gezeichnete Kopfstück 6 ein allein aus Kunststoff bestehendes Spritzgussteil.

Bei dem Ausführungsbeispiel von Fig. 4 hat das Kopfstück 6 zwei Auflagepratzen 30, die nicht nur oben auf dem Querträger 54 aufliegen sollen, söndern diesen hintergreifen sollen, ähnlich wie es bei dem Ausführungsbeispiel von Fig. 1 die kürzeren Schenkel 44 der Klammer 26 getan haben. Das Gleiche gilt für das Kopfstück 6 von Fig. 5.

Bei den Ausführungsbeispielen von Fig. 4 und 5 sieht man besonders deutlich, dass die Pratzen sozusagen innenseitig, also wo sie beim Auflagern dem Querträger 54 zugewandt sind, mehrere parallele Wände 63 aufweisen. Mit dieser "in Wände aufgelösten Konstruktion" kann man auch bei Kunststoff-Spritzgussteilen und hinreichende Wandhöhe vorausgesetzt, eine sehr hohe Festigkeit für die Übertragung der weiter oben geschilderten Vertikalkräfte bereitstellen.

Beim Ausführungsbeispiel der Fig. 4 fluchtet die Oberseite des Kopfstücks 6 mit der oberen Oberfläche des Hauptkörpers 4. Beim Ausführungsbeispiel der Fig. 5 sind die Oberseiten 62 der Pratzen 30 auf etwas tieferem Niveau als die Oberseite des Hauptkörpers 4 angeordnet. Auf diese Weise ist der oberhalb der Pratzen 30 Platz zum Auflagern eines seitlichen Überstands 14 am Hauptkörper 4 eines weiteren Lastaufnahmeelements 2, welches rechtwinklig an das gezeichnete Lastaufnahmeelement 2 anschließt.

Wenn man, ausgehend von Fig. 4 und 5; z.B. das Lastaufnahmeelement 2 in doppelter Breite ausführen möchte, dann ist es günstig, mit vier Pratzen 30 pro Kopfstück 6 zu arbeiten.

Man sieht, dass die Pratzen 30 wiederum seitlich derart versetzt am Kopfstück 6 positioniert sind, dass in Längsrichtung das nächste Lastaufnahmeelement 2 problemlos angeschlossen werden kann. Jede Pratze 30 des nächsten, anzuschließenden Lastaufnahmeelements 2 findet Platz entweder neben einer Pratze 30 des gezeichneten Lastaufnahmeelements 2 oder zwischen zwei Pratzen 30 des gezeichneten Lastaufnahmeelements 2.

Das Lastaufnahmeelement 2 von Fig. 6 unterscheidet sich von den zuvor beschriebenen Lastaufnahmeelementen 2 im Wesentlichen dadurch, dass der Hauptkörper 4 - in seinem Querschnitt gesehen - anders ausgebildet ist und dass die zwei untereinander gleichen Kopfstücke 6 anders ausgebildet sind als bei den zuvor beschriebenen Lastaufnahmeelementen 2 und dass Zuganker 70 (s. Fig. 7 und 8) vorhanden sind, die jeweils von dem ersten Kopfstück 6 zu dem zweiten Kopfstück 6 führen.

Die Ausbildung des Querschnitts des Hauptkörpers 4 sieht man am deutlichsten in den Fig. 7 und 8. Der Hauptkörper 4 besitzt oben in Fig. 7 und 8 eine erste Wand 8 und unten in Fig. 7 und 8 eine zweite Wand 10. Wenn das Lastaufnahmeelement 2 in ein Gerüst eingefügt ist, befinden sich die Wände 8, 10 normalerweise in horizontaler Positionierung. Es gibt insgesamt vier Verbindungswände 12 zwischen der ersten Wand 8 und der zweiten Wand 10. In Blickrichtung auf den Querschnitt des Hauptkörpers 4 verlaufen alle vier Verbindungswände 12 schräg von der ersten Wand 8 zu der zweiten Wand 10. Durch die Verbindungswände 12 sind drei sich längs des Hauptkörpers 4 erstreckende Hohlräume 80 des Hauptkörpers 4 gebildet, wobei der mittlere Hohlraum 80 einen trapezförmigen Querschnitt hat und die beiden äußeren Hohlräume 80 jeweils einen dreieckigen Querschnitt "mit der Spitze unten" haben. Die Schrägstellung der Verbindungswände 12 ergibt ein besseres Verhältnis von Lastaufnahmevermögen zu Materialeinsatz als die rechtwinklig zu den Wänden 8, 10 gestellten Verbindungswände 12 bei den zuvor beschriebenen Ausführungsbeispielen. Insgesamt gesehen ist der Querschnitt des Hauptkörpers 4 im Wesentlichen trapezförmig, mit der kürzeren Trapezseite unten, wobei die schon aus den vorherigen Ausführungsbeispielen bekannten Überstände 14 nach wie vor vorhanden sind.

Auf der Oberseite der ersten Wand 8 verlaufen, in Längsrichtung des Hauptkörpers 4, eine Anzahl paralleler Rillen 82. Die Rillen 82 dienen der Erhöhung der Rutschsicherheit des Lastaufnahmeelements 2.

Der Hauptkörper 4 ist ein Extrusionsteil aus Kunststoff, günstig aus faserverstärktem Kunststoff, wobei detailliertere Angaben zu Kunststoffmaterialien und Verstärkungsfaser-Materialien im allgemeinen Teil der Beschreibung gemacht worden sind.

Jedes der Kopfstücke 6 ist ein aus kräftigem Metallblech durch Ausstanzen und Abkanten hergestelltes Teil. Jedes Kopfstück 6 weist im Wesentlichen auf: Einen Basisbereich 90, der im Wesentlichen die Gestalt einer trapezförmigen Platte mit drei Öffnungen 92 hat; einen zum Hauptkörper 4 hin abgebogenen, unteren Auflagebereich 94; und drei von dem Hauptkörper 4 weg weisende Auflagepratzen 96. Zwei der Auflagepratzen 96 sind im Bereich ihres freien Endes nach unten abgebogen, so dass sie beim Auflegen des Lastaufnahmeelements auf einen dortigen Auflageträger 56 (s. Fig. 1) eines Gerüsts diesen Auflageträger hintergreifen können.

Es wird darauf hingewiesen, dass gerade diejenigen Bereiche der zwei Auflagepratzen 96, welche Bereiche am weitesten von dem Hauptkörper 4 weg ragen und am Ende nach unten abgebogen sind, bezogen auf die Längs-Mittelebene 84 des Hauptkörpers 4, aus der Mitte etwas zur Seite gerückt sind. Wenn z. B. an das in Fig. 6 rechts-unten befindliche Kopfstück 6 ein Kopfstück 6 eines in Längsrichtung des Lastaufnahmeelements 2 längs anschließendes, weiteren Lastaufnahmeelements angeschlossen werden soll (wobei dieses Kopfstück 6 des Nachbar-Lastaufnahmeelements 2 naturgemäß so orientiert und ausgebildet ist, wie das in Fig. 6 links-oben befindliche Kopfstück 6 des betrachteten Lastaufnahmeelements 2), dann können die angesprochenen, weiter vorragenden Bereiche der beteiligten Auflagepratzen 96 kammartig ineinander greifen. Bei zwei der drei Öffnungen 92 gibt es Bereiche 98, die vom Hauptkörper 4 weg abgebogen sind. Diese Bereiche 98 dienen als Längs-Anschläge beim Auflegen des Kopfstücks 6 auf den Auflageträger 56 (s. Fig. 1) des Gerüsts.

Die vier Zuganker 70 sind hier in Form von im Querschnitt kreisrunden Metallstangen gezeichnet. Jeder der Zuganker 70 ist in einem längs des Hauptkörpers 4 verlaufenden Hohlkanal 72 des Hauptkörpers 4 aufgenommen. Die Hohlkanäle 72 müssen nicht zwingend ringsum geschlossen sein. Insbesondere die zwei "unteren" Längskanäle 72, die in der Höhenpositionierung der zweiten Wand 10 verlaufen, könnten z. B. nach unten hin offen sein. Die zwei anderen Längs-Hohlkanäle befinden sich in den Überständen 14 und damit in der Höhenpositionierung der ersten Wand 8.

Jeder Zuganker 70 ist an jedem seiner zwei Enden mit einem zeichnerisch nicht dargestellten Außengewinde versehen. Jeder der Zuganker 70 durchsetzt mit nur wenig Spiel ein an der entsprechenden Stelle vorgesehenes Loch 74 in dem Basisbereich 90 des betreffenden Kopfstücks 6. Beim Zusammenbau des Hauptkörpers 4, der vier Zuganker 70 und der zwei Kopfstücke 6 werden Muttern 76 auf die insgesamt acht Gewinde-Endbereiche der vier Zuganker 70 aufgeschraubt bis gegen die Hauptbereiche 90 der Kopfstücke 6 (wobei nicht gezeichnete Unterlegscheiben vorhanden sein können). Auf diese Weise werden die Kopfstücke 6 gegen die Stirnseiten des Hauptkörpers 4 gedrückt. Die zwei Kopfstücke 6 sind durch die Zuganker 70 miteinander verbunden und an dem Hauptkörper 4 befestigt.

Statt der Muttern 76 an beiden Enden könnte der betreffende Zuganker 70 alternativ ein angeformtes, im Durchmesser vergrößertes Ende an einem Ende und eine Mutter 76 nur am anderen Ende haben. Muttern 76 sind nur eine von mehreren Möglichkeiten, wie man die Enden der Zuganker 70 jeweils an der von dem Hauptkörper 4 abgewandten Seite des betreffenden Lochs 74 festlegen kann.

In den Fig. 6, 7, 8 erkennt man ferner ein Sicherheits-Hakenelement 100, jeweils im dem betreffenden Kopfstück 6 benachbarten Endbereich des Hauptkörpers 4. Das jeweilige Hakenelement 100 ist im Wesentlichen U-förmig mit einem Basisschenkel 102 auf der Oberseite der ersten Wand 8 und zwei weiteren Schenkeln 104, die sich im abgesenkten Zustand des Hakenelements 100 unter kleineren Abbiegungen durch Öffnungen im Basisbereich 90 des betreffenden Kopfstücks 6 hindurch bis unter die weiter vorragenden Bereiche der zwei Auflagepratzen 96 erstrecken. Dieser abgesenkte Zustand des Hakenelements 100 ist in Fig. 6 rechts-unten gut erkennbar. In diesem abgesenkten Zustand untergreifen die weiteren Schenkel 104 den betreffenden Auflageträger 56 (s. Fig. 1) des Gerüsts, so dass der Auflageträger 56 zwischen den Auflagepratzen 96 und den Endbereichen der weiteren Schenkel 104 höhenmäßig "gefangen ist". Wenn man hingegen das Hakenelement 100 an seinem Basisschenkel 102 greift und nach oben anhebt, bewegen sich die weiteren Schenkel 104 so nach schräg-oben, dass die Unterseite des Auflageträgers 56 freigegeben wird. Das Lastaufnahmeelement 2 kann dort mit seinem dortigen Kopfstück 6 nach oben von dem Auflageträger 56 abgehoben werden.

Die Fig. 9 und 10 führen vor Augen, dass man mehrere Hauptkörper 4 bzw. Lastaufnahmeelemente Längsseite an Längsseite nebeneinander positionieren kann und durch jeweils ein gemeinsames Kopfstück 6 an jedem Ende miteinander zu einer Lastaufnahmetafel 110 verbinden kann. Im Ausführungsbeispiel der Fig. 9 und 10 sind drei Hauptkörper 4 miteinander verbunden. Man kann aber auch zwei Hauptkörper 4 oder auch mehr als drei Hauptkörper 4 miteinander verbinden.

Die in Fig. 9 und 10 gezeichneten, untereinander gleichen zwei Kopfstücke 6 sind jeweils so aufgebaut, wie es durch integrales Zusammenfassen von drei einzelnen Kopfstücken 6 gemäß Fig. 6, 7, 8 entsteht. Es ist nur ein Hakenelement 100 an jedem Endbereich der Lastaufnahmetafel 110 vorhanden.

Bei dem Ausführungsbeispiel gemäß Fig. 9 und 10 sind pro Lastaufnahmeelement 2 vier Zuganker 70, insofern in der gleichen Weise wie beim Ausführungsbeispiel von Fig. 6, 7, 8, vorhanden. Es wird darauf hingewiesen, dass man eine Lastaufnahmetafel 110 durch Vereinigung mehrerer Hauptkörper 4 bzw. Lastaufnahmeelemente 2 und von zwei Kopfstücken 6 alternativ auch schaffen kann, ohne Zuganker 70 zu verwenden.

Außerdem sieht man in Fig. 10 trapezförmige Zwischenstücke 112, jeweils zwischen zwei benachbarten Lastaufnahmeelementen 2. Beim Vereinigen der Bestandteile der Lastaufnahmetafel 110 werden die Zwischenstücke 112 jeweils zwischen zwei benachbarten Hauptkörper 4 bzw. Lastaufnahmeelementen 2 eingeschlossen und liefern dort eine in Vertikalrichtung wirksame Verblockung der zwei benachbarten Lastaufnahmeelemente 2 miteinander.

Die Zuganker 70 sind zwar bei dem Ausführungsbeispiel gemäß Fig. 6, 7, 8 als Metallstangen gezeichnet und beschrieben, aber dies ist nur eine von mehreren möglichen Ausführungen. Drahtseile, z. B. aus mehreren verdrillten Drähten, sind eine weitere Möglichkeit. Stränge, die aus hinreichend langen und zugfesten Fasern aufgebaut sind, sind eine weitere günstige Möglichkeit. Als Fasern kommen insbesondere Glasfasern, Kohlefasern oder Polymerfasern in Betracht.

Im Zusammenhang mit dem Ausführungsbeispiel von Fig. 6, 7, 8 sind im Durchmesser vergrößerte Enden der Metallstangen und aufgeschraubte Muttern 76 als Möglichkeiten der Festlegung der Zuganker 70 auf der von dem Hauptkörper 4 abgewandten Seite des betreffenden Kopfstücks 6 beschrieben worden. Es gibt eine ganze Reihe weiterer Möglichkeiten, wie man diese Festlegung konstruktiv bewerkstelligen kann. Man kann insbesondere Endstücke, die einen größeren Querschnitt als die Zuganker 70 bzw. die von den Zugankern 70 durchsetzten Löcher 74 haben, jeweils auf der von dem Hauptkörper 4 abgewandten Seite der Löcher 70 fest an den Zugankern 70 anbringen, insbesondere durch Anschweißen, Anlöten, Ankleben, mechanisches Anklemmen.

## Patentansprüche

1. Plattenartiges, im Wesentlichen rechteckiges Lastaufnahmeelement (2), welches dafür geeignet ist, als Gehbelagelement Bestandteil eines Gerüstes (50) zu sein,
aufweisend folgende Merkmale:
(a) einen Hauptkörper (4) aus Kunststoff, welcher Hauptkörper (4) eine erste Wand (8) an der Nutzseite des Lastaufnahmeelements (2), eine davon beabstandete zweite Wand (10), sowie Verbindungswände (12) im Zwischenbereich zwischen der ersten Wand (8) und der zweiten Wand (10) aufweist, wobei der Hauptkörper (4) - wenn man in seiner Längsrichtung fortschreitet - im Wesentlichen einen gleichbleibenden Querschnitt hat; und
(b) ein erstes Kopfstück (6) und ein zweites Kopfstück (6), die jeweils im Bereich eines Querendes des Hauptkörpers (4) an diesem befestigt sind und jeweils an ihrer von dem Hauptkörper (4) abgewandten Seite mindestens eine Auflagepratze (30; 96) besitzen,
**dadurch gekennzeichnet,**
(c) **dass** das Lastaufnahmeelement (2) mit mindestens einem Zuganker (70) ausgestattet ist, der ein Metalldrahtseil ist oder aus nicht-metallischen Fasern aufgebaut ist und durch den die zwei Kopfstücke (6) miteinander verbunden, sowie an dem Hauptkörper (4) befestigt sind.

2. Lastaufnahmeelement nach Anspruch 1,
**dadurch gekennzeichnet, dass** die zwei Kopfstücke (6) aus Kunststoff sind oder Metallteile sind.

3. Lastaufnahmeelement nach Anspruch 1,
**dadurch gekennzeichnet, dass** die zwei Kopfstücke (6) jeweils ein Hauptteil (24) aus Kunststoff und mindestens eine an dem Hauptteil (24) befestigte Auflagepratze (30) aus Metall besitzen.

4. Lastaufnahmeelement nach einem der Ansprüche 1 bis 3,
**dadurch gekennzeichnet, dass** die Kopfstücke (6) Spritzgussteile aus Kunststoff oder Druckgussteile aus Metall sind.

5. Lastaufnahmeelement nach einem der Ansprüche 1 bis 4,
**dadurch gekennzeichnet, dass** die zwei Kopfstücke (6) aus abgekantetem Metall-Flachmaterial aufgebaut sind.

6. Lastaufnahmeelement nach einem der Ansprüche 1 bis 5,
**dadurch gekennzeichnet, dass** der Hauptkörper (4) ein Extrusionsteil aus Kunststoff ist.

7. Lastaufnahmeelement nach einem der Ansprüche 1 bis 6,
**dadurch gekennzeichnet, dass** der Hauptkörper (4) mindestens 200 cm lang einschließlich Kopfstücke (6) ist, mindestens 20 cm breit ist, und mindestens 5 cm dick ist.

8. Lastaufnahmeelement nach einem der Ansprüche 1 bis 7,
**dadurch gekennzeichnet, dass** das erste Kopfstück (6) und das zweite Kopfstück (6) jeweils mit Fortsätzen (34; 40) in Hohlräume des Hauptkörpers (4) ragen.

9. Lastaufnahmeelement nach einem der Ansprüche 1 bis 8,
**dadurch gekennzeichnet, dass** die erste Wand (8) an ihrer äußeren Oberfläche eine Vielzahl von Erhebungen (18) zur Erhöhung der Rutschsicherheit für auf dem Lastaufnahmeelement (2) laufenden Personen besitzt.

10. Lastaufnahmeelement nach einem der Ansprüche 1 bis 9,
**dadurch gekennzeichnet, dass** der Zuganker (70) ein Glasfaserstrang, ein Kohlefaserstrang oder ein Polymerfaserstrang ist.

11. Lastaufnahmeelement nach einem der Ansprüche 1 bis 10,
**dadurch gekennzeichnet, dass** der Zuganker (70) in einem Längs-Hohlkanal (72) oder in einem mindestens einseitig offenen Längskanal des Hauptkörpers (4) aufgenommen ist.

12. Lastaufnahmeelement nach einem der Ansprüche 1 bis 11,
**dadurch gekennzeichnet, dass** - im Querschnitt des Hauptkörpers (4) betrachtet - mehrere Zuganker (70), die im Wesentlichen in der Höhenpositionierung der zweiten Wand (10) positioniert sind, sowie mindestens ein Zuganker (70), der in Relation zu den genannten Zugankern in höherer Position positioniert ist, vorhanden sind.

13. Lastaufnahmeelement nach einem der Ansprüche 1 bis 12,
**dadurch gekennzeichnet, dass** das erste Kopfstück (6) und das zweite Kopfstück (6) jeweils einen Auflagebereich besitzen, auf dem ein unterseitiger End-Randbereich des Hauptkörpers abgestützt ist.

14. Lastaufnahmeelement nach einem der Ansprüche 1 bis 13,
**dadurch gekennzeichnet, dass** das erste Kopfstück (96) und das zweite Kopfstück (96) jeweils ein Sicherheits-Hakenelement (100) aufweisen, das von der Nutzseite des Hauptkörpers (4) her handhabbar ist, wobei ein Teil (104) des Sicherheits-Hakenelements (100) im abgesenkten Zustand zum Untergreifen eines Trägers (54) des Gerüstes (50) vorragt und im angehobenen Zustand die Vorragung zur Freigabe der Trägeruntergreifung verringert ist.

15. Lastaufnahmetafel, die mehrere Lastaufnahmeelemente (2) gemäß einem der Ansprüche 1 bis 14 nebeneinander enthält,
**dadurch gekennzeichnet, dass** ein erstes Kopfstück (6), das an Querenden von mindestens zwei Hauptkörpern (4) befestigt ist, und ein zweites Kopfstück (6), das an den entgegengesetzten Querenden der mindestens zwei Hauptkörper (4) befestigt ist, vorhanden sind.

## Claims

1. A plate-like, substantially rectangular load receiving element (2) that is suitable to be component part of a scaffold (50) as a walking covering element,
comprising the following features:
(a) a main body (4) of plastics material, said main body (4) having a first wall (8) on the useful side of the load receiving element (2), a second wall (10) spaced therefrom as well as connecting walls (12) in the intermediate region between the first wall (8) and the second wall (10), said main body (4) - when progressing in the longitudinal direction of the same - having substantially a constant cross-section; and
(b) a first head piece (6) and a second head piece (6) which are each attached to the main body (4) in the region of a transverse end of the same and each have at least one supporting claw (30; 96) on their side facing away from the main body (4),
**characterised in**
(c) **that** the load receiving element (2) is provided with at least one tension anchor (70) that is a metal wire rope or is composed of non-metallic fibres and by means of which the two head pieces (6) are connected to each other and attached to the main body (4).

2. The load receiving element according to claim 1,
**characterised in that** the two head pieces (6) are made of plastics or are metal parts.

3. The load receiving element according to claim 1,
**characterised in that** the two head pieces (6) each have a main part (24) of plastics as well as at least one supporting claw (30) of metal that is attached to the main part (24).

4. The load receiving element according to any of claims 1 to 3,
**characterised in that** the head pieces (6) are injection molded parts of plastics material or die-cast parts of metal.

5. The load receiving element according to any of claims 1 to 4, **characterised in that** the two head pieces (6) are composed of bent metal sheet material.

6. The load receiving element according to any of claims 1 to 5, **characterised in that** the main body (4) is an extruded plastics part.

7. The load receiving element according to any of claims 1 to 6, **characterised in that** the main body (4) has a length of at least 200 cm inclusive of the head pieces (6), a width of at least 20 cm and a thickness of at least 5 cm.

8. The load receiving element according to any of claims 1 to 7, **characterised in that** the first head piece (6) and the second head piece (6) each have protrusions (34; 40) projecting into cavities of the main body (4).

9. The load receiving element according to any of claims 1 to 8, **characterised in that** the first wall (8), on the outer surface thereof, has a plurality of projections (18) for enhanced slip safety for persons walking on the load receiving element (2).

10. The load receiving element according to any of claims 1 to 9, **characterised in that** the tension anchor (70) is a strand of glass fibres, a strand of carbon fibres or a strand of polymer fibres.

11. The load receiving element according to any of claims 1 to 10, **characterised in that** the tension anchor (70) is received in a longitudinal hollow channel (72) or in a longitudinal channel of the main body (4) that is open on at least one side.

12. The load receiving element according to any of claims 1 to 11, **characterised in that** - as seen in a cross-section of the main body (4) - there is provided a plurality of tension anchors (70) positioned substantially at the height positioning of the second wall (10), as well as at least one tension anchor (70) that is positioned in a higher position in relation to said plurality of tension anchors.

13. The load receiving element according to any of claims 1 to 12,
**characterised in that** the first head piece (6) and the second head piece (6) each have a supporting portion supporting a lower-side end edge portion of the main body.

14. The load receiving element according to any of claims 1 to 13,
**characterised in that** the first head piece (96) and the second head piece (96) each have a safety hook member (100) adapted to be manipulated from the useful side of the main body (4), with a part (104) of the safety hook member (100), in the lowered state, projecting so as to engage under a bracket (54) of the scaffold (50) and with the projecting length, in the raised state, being reduced so as to release the engagement under the bracket.

15. A load receiving panel comprising a plurality of load receiving elements (2) according to any of claims 1 to 14 in juxtaposed manner,
**characterised in that** there are provided a first head piece (6) that is attached to transverse ends of at least two main bodies (4), and a second head piece (6) that is attached to the opposite transverse ends of the at least two main bodies (4).

## Revendications

1. Elément de réception de charge (2) en forme de dalle, essentiellement rectangulaire, qui est approprié pour faire office de composant d'un échafaudage (50) à titre de revêtement praticable, présentant les caractéristiques suivantes:
(a) un corps principal (4) en matière synthétique, ledit corps principal (4) présentant une première paroi (8) du côté utilisation de l'élément de réception de charge (2), une deuxième paroi (10) à distance de la première, ainsi que des parois de liaison (12) dans l'espace intermédiaire entre la première paroi (8) et la une deuxième paroi (10), le corps principal (4) - lorsqu'on progresse dans sa direction longitudinale - possédant essentiellement une section transversale constante; et
(b) une première pièce de tête (6) et une deuxième pièce de tête (6), qui sont chaque fois fixées au corps principal (4) dans la zone d'une extrémité transversale de celui-ci et qui possèdent respectivement contre leur côté qui se détourne du corps principal (4) au moins une griffe de support (30 ; 96);
**caractérisé en ce que**
(c) l'élément de réception de charge (2) est équipé d'au moins un tirant (70), qui représente un câble d'acier ou qui est constitué par des fibres non métalliques, et par lequel les deux pièces de tête (6) sont reliées l'une à l'autre, et sont fixées au corps principal (4).

2. Elément de réception de charge selon la revendication 1, **caractérisé en ce que** les deux pièces de tête (6) sont constituées d'une matière synthétique ou représentent des pièces métalliques.

3. Elément de réception de charge selon la revendication 1, **caractérisé en ce que** les deux pièces de tête (6) possèdent respectivement une partie centrale (24) constituée d'une matière synthétique et au moins une griffe de support (30) en métal fixée à la partie centrale (24).

4. Elément de réception de charge selon l'une quelconque des revendications 1 à 3, **caractérisé en ce que** les pièces de tête (6) représentent des éléments en matière synthétique moulés par injection ou des éléments en métal moulés par pression.

5. Elément de réception de charge selon l'une quelconque des revendications 1 à 4, **caractérisé en ce que** les deux pièces de tête (6) sont constituées d'une matière métallique plate pliée.

6. Elément de réception de charge selon l'une quelconque des revendications 1 à 5, **caractérisé en ce que** le corps principal (4) représente un élément en matière synthétique obtenu par extrusion.

7. Elément de réception de charge selon l'une quelconque des revendications 1 à 6, **caractérisé en ce que** le corps principal (4) possède une longueur d'au moins 200 cm, les pièces de tête (6) étant incluses, une largeur d'au moins 20 cm et une épaisseur d'au moins 5 cm.

8. Elément de réception de charge selon l'une quelconque des revendications 1 à 7, **caractérisé en ce que** la première pièce de tête (6) et la deuxième pièce de tête (6) font respectivement saillie avec des prolongements (34 ; 40) dans des espaces creux du corps principal (4).

9. Elément de réception de charge selon l'une quelconque des revendications 1 à 8, **caractérisé en ce que** la première paroi (8) possède, sur sa surface externe, une multitude d'élévations (18) afin d'augmenter le caractère antidérapant pour les personnes qui se déplacent sur l'élément de réception de charge (2).

10. Elément de réception de charge selon l'une quelconque des revendications 1 à 9, **caractérisé en ce que** le tirant (70) est une tige en fibres de verre, une tige en fibres de carbone ou une tige en fibres polymères.

11. Elément de réception de charge selon l'une quelconque des revendications 1 à 10, **caractérisé en ce que** le tirant (70) est logé dans un canal longitudinal creux (72) ou dans un canal longitudinal du corps principal (4) ouvert au moins d'un côté.

12. Elément de réception de charge selon l'une quelconque des revendications 1 à 11, **caractérisé en ce que** - lorsqu'on regarde en coupe transversale du corps principal (4) - plusieurs tirants (70), qui sont positionnés essentiellement à hauteur de la deuxième paroi (10), et au moins un tirant (70), qui est positionné plus haut par rapport aux tirants mentionnés, sont présents.

13. Elément de réception de charge selon l'une quelconque des revendications 1 à 12, **caractérisé en ce que** la première pièce de tête (6) et la deuxième pièce de tête (6) possèdent respectivement une zone de support, sur laquelle vient s'appuyer une zone marginale terminale du côté inférieur du corps principal.

14. Elément de réception de charge selon l'une quelconque des revendications 1 à 13, **caractérisé en ce que** la première pièce de tête (96) et la deuxième pièce de tête (96) présentent respectivement un élément en forme de crochet de sécurité (100), qui peut être manipulé à partir du côté utilisation du corps principal (4), une partie (104) de l'élément en forme de crochet de sécurité (100) faisant saillie, à l'état abaissé, pour venir saisir par en dessous un support (54) de l'échafaudage (50) et à l'état relevé, la saillie, pour la libération de la saisie du support par en dessous, est réduite.

15. Panneau de réception de charge qui contient, disposés les uns à côté des autres, plusieurs éléments de réception de charge (2) selon l'une quelconque des revendications 1 à 14, **caractérisé en ce qu'**une première pièce de tête (6), qui est fixée aux extrémités transversales d'au moins deux corps principaux (4) et une deuxième pièce de tête (6), qui est fixée aux extrémités transversales opposées desdits au moins deux corps principaux (4), sont présentes.
